# EUROPÄISCHE PATENTSCHRIFT

(11) **EP 2 040 854 B1**
(45) Veröffentlichungstag und Bekanntmachung des Hinweises auf die Patenterteilung: **04.09.2013**
(21) Anmeldenummer: 07785897.5
(22) Anmeldetag: 04.07.2007
(51) Int. Cl.: B05B 13/04

(54) **LACKIERANLAGE UND ZUGEHÖRIGES BETRIEBSVERFAHREN**
PAINT SHOP AND CORRESPONDING METHOD OF OPERATION
INSTALLATION DE MISE EN PEINTURE ET PROCÉDÉ DE FONCTIONNEMENT ASSOCIÉ

(30) Priorität: 14.07.2006 DE 102006032804
(43) Veröffentlichungstag der Anmeldung: 01.04.2009
(73) Patentinhaber: Dürr Systems GmbH, 74321 Bietigheim-Bissingen (DE); Rehau AG + Co, 95111 Rehau (DE)
(72) Erfinder: ANSORGE, Helmut, 91555 Feuchtwangen (DE); ECKARDT, Olaf, 74564 Crailsheim (DE); ESSLINGER, Stefan, 71711 Steinheim-Höpfigheim (DE); BENKISER, Jürgen, 71711 Murr (DE)
(74) Vertreter: Heusler, Wolfgang
(86) Internationale Anmeldenummer: PCT/EP2007/005920
(87) Internationale Veröffentlichungsnummer: WO 2008/006495

(56) Entgegenhaltungen:
- GB-A- 2 246 963
- GB-A- 2 263 422

## Beschreibung

Die Erfindung betrifft eine Lackieranlage zur Lackierung von Bauteilen sowie ein zugehöriges Betriebsverfahren gemäß den nebengeordneten Ansprüchen, insbesondere zur Lackierung von Kunststoffbauteilen und vorzugsweise langgestreckten Bauteile, wie beispielsweise Kraftfahrzeug-Stoßfängern oder Schwellern.

Bei der herkömmlichen Lackierung von Kraftfahrzeug-Stoßfängern (engl. "Bumper") werden diese üblicherweise auf Gestellen (engl. "Skids") aufgehängt und mit den Gestellen entlang einem linearen Transportweg durch die Lackieranlage in eine Lackierkabine transportiert, in der die Kraftfahrzeug-Stoßfänger von einem mehrachsigen Lackierroboter lackiert werden, der seitlich neben dem Transportweg angeordnet ist. Die Kraftfahrzeug-Stoßfänger sind hierbei parallel zu dem Transportweg ausgerichtet, so dass die Lackierbewegung ebenfalls parallel zu dem Transportweg erfolgt, um die Kraftfahrzeug-Stoßfänger auf ihrer ganzen Länge ("von Ohr zu Ohr") lackieren zu können.

Nachteilig bei den vorstehend beschriebenen bekannten Lackieranlagen zur Lackierung von Kraftfahrzeug-Stoßfängern ist zunächst die Tatsache, dass die zu lackierenden Kraftfahrzeug-Stoßfänger in der Lackierkabine parallel zu dem Transportweg ausgerichtet sein müssen, wobei die Lackierung in Richtung des Einlaufes bzw. Auslaufes erfolgt.

Bei der herkömmlichen Lackierbewegung in der Transportrichtung der Kraftfahrzeug-Stoßfänger können Lackpartikel (engl. "Overspray") durch ihre kinetische Energie in benachbarte Lackierzonen o.ä. gelangen und dort unerwünschte Kontaminationen verursachen.

Zum einen wird dies bei den herkömmlichen Lackieranlagen dadurch verhindert, dass die in Transportrichtung benachbarten Bereiche, wie beispielsweise Lackierroboter, Trocknerstationen oder Bestückungsstationen, in einem bestimmten Abstand zueinander angeordnet werden.

Zum anderen werden derartige Kontaminationen zwischen benachbarten Lackierkabinen dadurch verhindert, dass in den einzelnen Lackierkabinen jeweils eine ausreichende Luftsinkgeschwindigkeit eingestellt wird.

Darüber hinaus müssen die Lackierkabinen aufgrund der Kontaminationsgefahr eine bestimmte Mindestlänge in Transportrichtung aufweisen, um die Kontaminationen zu vermeiden. Dies erfordert wiederum größere Luftmengen zum Betrieb der Lackierkabine, was mit einem erhöhten Energieverbrauch verbunden ist.

Ein weiterer Nachteil der bekannten Lackieranlagen zur Lackierung von Kraftfahrzeug-Stoßfängern ist die Tatsache, dass die Kraftfahrzeug-Stoßfänger oftmals nicht auf ihrer gesamten Länge ("von Ohr zu Ohr") lackiert werden können.

Ferner wird die Lackierkabine bei den eingangs beschriebenen bekannten Lackieranlagen zur Lackierung von Kraftfahrzeug-Stoßfängern auch von Wartungspersonal betreten, so dass die Lackierkabine kein echter Reinraum ist. Dieses Problem wird noch dadurch verschärft, dass die verwendete Applikationstechnik (z.B. Rotationszerstäuber) hierbei innerhalb der Lackierkabine gewartet werden muss.

Ein weiterer Nachteil der eingangs beschriebenen bekannten Lackieranlagen zur Lackierung von Kraftfahrzeug-Stoßfängern besteht darin, dass die Kraftfahrzeug-Stoßfänger nach der Lackierung gedreht und rechtwinklig zu dem Transportweg ausgerichtet werden müssen, um in einer anschließenden Trocknerstation die Baulänge der Trocknerstation zu verringern. Die Drehung der Kraftfahrzeug-Stoßfänger zwischen der Lackierung und der anschließenden Trocknung erfordert jedoch aufwändige Drehstationen und verlangsamt den Lackierprozess, da die Drehung der Kraftfahrzeug-Stoßfänger eine bestimmte Zeit benötigt.

Aus GB 2 263 422 ist eine Lackierkabine bekannt, die jedoch nicht in eine obere Wartungsebene und eine untere Bedien-Lackierebene unterteilt ist. Vielmehr muss das Wartungspersonal zur Wartung der Lackieranlage die Lackierkabine auf der Bodenebene betreten, um die Wartung durchführen zu können. Nachteilig daran ist zum Einen, dass beim Betreten der Lackierkabine Verschmutzungen in die Lackierkabine getragen werden können, was zu einer Beeinträchtigung des Lackierergebnisses führen kann. Zum Anderen ist hierbei die Wartung der erhöht angeordneten Lackierroboter schwierig, so dass der Querverfahrweg für die Lackierroboter innerhalb der Lackierkabine so weit unten liegen muss, dass die an dem Querverfahrweg montierten Lackierroboter von dem Wartungspersonal noch erreicht werden können.

Ferner ist aus GB 2 246 963 eine Lackierkabine bekannt, die jedoch ebenfalls nicht vertikal aufgeteilt ist in eine obere Wartungsebene und eine untere Bedien- bzw. Lackierebene.

Der Erfindung liegt deshalb die Aufgabe zugrunde, die eingangs beschriebenen herkömmlichen Lackieranlagen und die zugehörigen Betriebsverfahren entsprechend zu verbessern.

Diese Aufgabe wird durch eine erfindungsgemäße Lackieranlage und ein zugehöriges Betriebsverfahren gemäß den nebengeordneten Ansprüchen gelöst.

Die Erfindung umfasst die allgemeine technische Lehre, die zu lackierenden Bauteile, wie beispielsweise Kraftfahrzeug-Stoßfänger, in der Lackierkabine quer zu dem Transportweg auszurichten, so dass die Lackierbewegung nicht - wie bei dem eingangs beschriebenen Stand der Technik - parallel zu dem Transportweg erfolgt, sondern quer dazu. Diese Ausrichtung der zu lackierenden Bauteile bietet den Vorteil, dass die erforderliche Baulänge der Lackierkabine verringert werden kann, da langgestreckte Bauteile, wie beispielsweise Kraftfahrzeug-Stoßfänger, bei der erfindungsgemäßen Querausrichtung weniger Platz in Förderrichtung benötigen.

Darüber hinaus sieht die Erfindung vorzugsweise vor, dass der Lackierroboter innerhalb der Lackierkabine entlang einem auch als Verfahrachse bezeichneten Verfahrweg verfahrbar ist, wobei der Verfahrweg quer zu dem Transportweg für die zu lackierenden Bauteile ausgerichtet ist. Bei einer Lackierung von langgestreckten Bauteilen, wie beispielsweise Kraftfahrzeug-Stoßfängern, ermöglicht diese Verfahrbarkeit des Lackierroboters quer zu dem Transportweg und parallel zu den langgestreckten Bauteilen vorteilhaft eine Lackierung der Bauteile auf ihrer gesamten Länge ("von Ohr zu Ohr"). Bei dem Verfahrweg für den Lackierroboter handelt es sich vorzugsweise um einen linearen Verfahrweg, der vorzugsweise rechtwinklig zu dem Transportweg ausgerichtet ist. Die Erfindung ist jedoch nicht auf lineare Verfahrwege für den Lackierroboter beschränkt, sondern umfasst beispielsweise auch Anordnungen, in denen der Verfahrweg gekrümmt ist, Verzweigungen aufweist und/oder ringförmig geschlossen ist. Der im Rahmen der Erfindung verwendete Begriff eines linearen Transportwegs bedeutet also nicht, dass der Transportweg exakt gerade ist. Vielmehr kann der lineare Transportweg bei der Erfindung auch gekrümmt sein.

Ferner ist zu erwähnen, dass der Verfahrweg mit dem Lackierroboter oberhalb des Transportwegs mit den zu lackierenden Bauteilen angeordnet ist, um den Transportweg nicht zu blockieren, so dass die zu lackierenden Bauteile auf dem Transportweg unter dem Verfahrweg mit dem Lackierroboter hindurch transportiert werden. Die Anordnung des Lackierroboters oberhalb der zu lackierenden Bauteile bietet auch den Vorteil, dass der Auftragswirkungsgrad erhöht und die Menge überschüssigen Beschichtungsmittels (engl. "Overspray") verringert wird, da hauptsächlich von oben nach unten lackiert wird. Darüber hinaus lässt sich dadurch innerhalb der Kabine eine niedrigere Luftsinkgeschwindigkeit realisieren. Ein weiterer Vorteil dieser Anordnung des Verfahrwegs für den Lackierroboter besteht darin, dass die Tragkonstruktion des Lackierkabinenbodens deutlich einfacher und somit kleiner ausgeführt sein kann, da dynamische Kräfte von den Robotern nicht aufgenommen werden müssen. Ferner hat diese Anordnung erhebliche Vorteile hinsichtlich der Overspray-Ablagerungen und der damit verbundenen Reinigungskosten. Die Spritzrichtung hat in diesem Zusammenhang auch den Vorteil, dass also nicht in Richtung der Kabinen Ein- und Ausläufe lackiert wird.

Weiterhin ist zu erwähnen, dass der Verfahrweg mit dem Lackierroboter in der Lackierkabine vorzugsweise einlaufseitig und/oder auslaufseitig angeordnet ist, d.h. an den Stirnseiten der Lackierkabine. Diese stirnseitige Anordnung der Lackierroboter ermöglicht vorteilhaft ein durchgängiges Reinraumkonzept innerhalb der Lackieranlage bzw. Lackiererei. Dies bedeutet, dass die Lackierkabine keine Öffnungen aufweist, durch die Schmutz in die Lackierkabine eindringen kann. Stattdessen kann beispielsweise eine durchgängige Verglasung der Lackierkabine vorgesehen sein, um das Reinraumkonzept zu verwirklichen. Aus diesem Grund sind vorzugsweise auch die Versorgungsschränke für den Lackierroboter stirnseitig in der Lackierkabine, d.h. einlaufseitig bzw. auslaufseitig, angeordnet.

Weiterhin besteht im Rahmen der Erfindung die Möglichkeit, dass in einer Lackierkabine hintereinander mehrere Lackierzonen untergebracht sind, um die Lackierkapazität zu erhöhen. Dies bedeutet bei der erfindungsgemäßen Lackieranlage, dass in der Lackierkabine nicht nur einlaufseitig und/oder auslaufseitig Verfahrwege für Lackierroboter angeordnet sind, sondern auch dazwischen. Beispielsweise kann in der Lackierkabine zusätzlich zu einem einlaufseitigen Verfahrweg und einem auslaufseitigen Verfahrweg ein Verfahrweg mittig dazwischen angeordnet sind.

Ferner weist die erfindungsgemäße Lackieranlage vorzugsweise eine Auffangwanne auf, die unter dem Lackierroboter angeordnet ist und im Betrieb verhindert, dass Beschichtungsmittel, Schmutz oder angetrocknetes Overspray von dem Lackierroboter auf die darunter transportierten Bauteile tropft bzw. fällt. Bei dieser Auffangwanne kann es sich beispielsweise um eine Wasserwanne handeln, die sich vorzugsweise über die gesamte Länge des Verfahrwegs für den Lackierroboter erstreckt, um in jeder Position des Lackierroboters auf dem Verfahrweg ein Herabtropfen von überschüssigem Beschichtungsmittel (engl. "Overspray") zu verhindern. Die Auffangwanne kann auch Abrieb auffangen, der von den Lackierrobotern bei deren Bewegung auf dem Verfahrweg erzeugt wird und auf die zu lackierenden Bauteile fallen könnte.

Zum Schutz der zu lackierenden Bauteile vor einer Verschmutzung von oben kann jedoch anstelle der Auffangwanne auch ein Tunnel vorgesehen sein, wobei der Transportweg für die zu lackierenden Bauteile zumindest unter dem Lackierroboter durch den Tunnel verläuft.

Weiterhin sieht die Erfindung vorzugsweise vor, dass die Lackierkabine eine verschließbare Wartungsklappe aufweist, wobei die Wartungsklappe im geöffneten Zustand eine Wartung des Lackierroboters ermöglicht. Vorzugsweise ist diese Wartungsklappe seitlich in der Lackierkabine angeordnet und der Verfahrweg für den Lackierroboter weist vorzugsweise eine Wartungsposition auf, in welcher der Lackierroboter an die Wartungsklappe angrenzt. Zu Wartungszwecken wird der Lackierroboter also auf dem Verfahrweg in die Wartungsposition gefahren, in welcher der Lackierroboter an die Wartungsklappe angrenzt, was eine einfache Wartung des Lackierroboters ermöglicht.

Vorzugsweise trägt der Lackierroboter hierbei ein Applikationsgerät (z.B. einen Rotationszerstäuber), das von dem Lackierroboter durch die geöffnete Wartungsklappe aus der Lackierkabine heraus gehalten werden kann, um das Applikationsgerät außerhalb der Lackierkabine zu warten.

Darüber hinaus kann der Lackierroboter auch weitere Applikationstechnik (z.B. Farbwechsler) auf einem Roboterarm tragen, wobei die auf dem Roboterarm montierte Applikationstechnik außerhalb der Lackierkabine gewartet werden kann, indem der Lackierroboter den Roboterarm mit der darauf montierten Applikationstechnik durch die Wartungsklappe hindurch aus der Lackierkabine heraus hält.

Bei einer Wartung wird also die Wartungsklappe geöffnet, woraufhin der in der Wartungsposition auf dem Verfahrweg befindliche Lackierroboter das Applikationsgerät und/oder die Applikationstechnik aus der Wartungsklappe heraus hält, so dass außerhalb der Lackierkabine befindliches Wartungspersonal das Applikationsgerät bzw. die Applikationstechnik warten kann, ohne die Lackierkabine hierzu betreten zu müssen. Die Erfindung bietet in dieser Weiterbildung also den Vorteil, dass der Wartungsbereich und der Reinraum innerhalb der Lackierkabine komplett voneinander getrennt sind, da Wartungsarbeiten nicht innerhalb der Lackierkabine bzw. Lackieranlage ausgeführt werden müssen.

Im Extremfall kann sogar der gesamte Lackierroboter gewartet werden, ohne dass das Wartungspersonal dafür die Lackierkabine betreten muss. Hierzu kann der Lackierroboter beispielsweise durch die Wartungsklappe hindurch oder in sonstiger Weise aus der Lackierkabine heraus bewegt werden, so dass eine Wartung von außen möglich ist. Der Verfahrweg weist hierbei also eine innerhalb der Lackierkabine befindliche Lackierposition und eine außerhalb der Lackierkabine befindliche Wartungsposition auf. Während des Lackierbetriebs befindet sich der Lackierroboter dann in der Lackierposition, wohingegen der Lackierroboter zur Wartung in die außerhalb der Lackierkabine befindliche Wartungsposition gefahren wird.

Hierbei besteht die Möglichkeit, dass außerhalb der eigentlichen Lackierkabine ein Wartungsraum angeordnet ist, in dem der Lackierroboter gewartet werden kann. Der Verfahrweg für den Lackierroboter reicht hierbei aus der Lackierkabine bis in den Wartungsraum, so dass der Lackierroboter zu Wartungszwecken auf dem Verfahrweg aus der Lackierkabine in den Wartungsraum gefahren werden kann, wo eine Wartung des Lackierroboters erfolgt. der Wartungsraum ist hierbei vorzugsweise geschlossen und verhindert Lösemittelemissionen, was insbesondere bei Umlüft-Lackierkabinen vorteilhaft ist.

Gemäß der Erfindung weist die Lackierkabine zwei übereinander liegende Ebenen auf, wobei der Transportweg mit den zu lackierenden Bauteilen in der unteren Ebene angeordnet ist, während der Verfahrweg mit dem Lackierroboter und/oder einem Versorgungsschrank für den Lackierroboter in der oberen Ebene angeordnet ist.

Die untere Ebene der Lackierkabine ist dabei eine Bedienebene, in der Bedienungspersonal die Lackieranlage bedienen kann. Die obere Ebene der Lackierkabine ist dagegen eine Wartungsebene, in der Wartungspersonal die Lackieranlage warten kann.

Die untere Ebene der Lackierkabine kann beispielsweise eine Höhe von 1-2 m aufweisen, wobei sich eine Höhe von 1,45 m in einem bevorzugten Ausführungsbeispiel als vorteilhaft erwiesen hat. Die obere Ebene der Lackierkabine kann dagegen beispielsweise eine Höhe im Bereich von 0,8-2 m aufweisen, wobei sich in einem bevorzugten Ausführungsbeispiel eine Höhe von 1,2 m als vorteilhaft erwiesen hat. Die Kabinenbreite der Lackierkabine kann dagegen beispielsweise im Bereich von 3-7 m liegen, wobei sich in einem bevorzugten Ausführungsbeispiel eine Kabinenbreite von 4,5-5 m als vorteilhaft erwiesen hat. Schließlich kann die Höhe der Lackierkabine beispielsweise im Bereich von 2-6 m liegen, wobei sich in einem bevorzugten Ausführungsbeispiel eine Kabinenhöhe von 4 m als vorteilhaft erwiesen hat.

Die Aufstellung der Versorgungsschränke für den Lackierroboter auf einem Podest in der oberen Ebene in der gleichen Höhe wie der Lackierroboter ermöglicht vorteilhaft die Realisierung eines durchgängigen Reinraumkonzeptes.

Weiterhin weist die Lackierkabine vorzugsweise durchsichtige Wände oder Fenster auf, durch die das Innere der Lackierkabine von außen beobachtet werden kann. Zu diesem Zweck weist die erfindungsgemäße Lackierkabine vorzugsweise eine begehbare Plattform auf, die seitlich an der Lackierkabine angebracht ist. Vorzugsweise erstreckt sich die Plattform hierbei über dem gesamten Umfang der Lackierkabine, so dass Wartungs- bzw. Bedienungspersonal die innerhalb der Lackierkabine ablaufenden Lackierprozesse von allen Seiten beobachten und überwachen kann. Es ist jedoch alternativ auch möglich, dass die Plattform nur an den Längsseiten oder nur an den Stirnseiten der Lackierkabine angeordnet ist.

In einer Variante der Erfindung werden die zu lackierenden Bauteile auf dem Transportweg kontinuierlich (d.h. ruckfrei mit einer bestimmten Transportgeschwindigkeit) transportiert, was an sich bekannt ist. Bei einem derartigen kontinuierlichen Transport der zu lackierenden Bauteile kann die Transportgeschwindigkeit in Abhängigkeit von Prozessparametern (z.B. Lacktyp, Bauteiltyp, etc.) eingestellt werden.

In einer anderen Variante werden die zu lackierenden Bauteile dagegen auf dem Transportweg im Stop-and-Go-Betrieb transportiert, was an sich ebenfalls bereits bekannt ist. Bei einem solchen Stop-and-Go-Betrieb kann die Taktzeit, die Dauer der Transportphasen und/oder die Dauer der Stillstandsphasen in Abhängigkeit von Prozessparametern (z.B. Lacktyp, Bauteiltyp, etc.) eingestellt werden.

Weiterhin besteht im Rahmen der Erfindung die Möglichkeit, dass seitlich neben dem Transportweg zusätzliche Lackierroboter oder Lackiermaschinen angeordnet sein können. Diese zusätzlichen Lackierroboter bzw. Lackiermaschinen können wahlweise stationär oder parallel zu dem Transportweg verfahrbar sein. Vorteilhaft an einer solchen Anordnung ist die Tatsache, dass die quer zum Transportweg verfahrbaren Lackierroboter mit den seitlich neben dem Transportweg angeordneten Lackierrobotern bzw. Lackiermaschinen nicht interferieren, was Kollisionen ausschließt.

Der im Rahmen der Erfindung verwendete Begriff eines Applikationsgeräts ist allgemein zu verstehen und nicht auf die eingangs erwähnten Rotationszerstäuber beschränkt. Vielmehr umfasst dieser Begriff im Rahmen der Erfindung auch andere Typen von Applikationsgeräten, wie beispielsweise allgemein Zerstäuber, Luftzerstäuber, Airless-Geräte, Airmix-Geräte und Scheibenzerstäuber.

Ferner ist die Erfindung hinsichtlich des zu verwendenden Beschichtungsmittels nicht auf bestimmte Typen von Beschichtungsmitteln beschränkt. Beispielsweise können im Rahmen der Erfindung Pulverlacke, wässrige Lacke, lösemittelbasierte Lacke oder Wasserlacke appliziert werden. Ferner kann die Erfindung u.a. eingesetzt werden, um Füller, Basislack ("Base Coat") oder Klarlack ("Clear Coat") aufzutragen.

Auch der im Rahmen der Erfindung verwendete Begriff eines Lackierroboters ist allgemein zu verstehen und nicht auf die vorzugsweise eingesetzten mehrachsigen Lackierroboter beschränkt, die an sich aus dem Stand der Technik bekannt sind.

Darüber hinaus eignet sich die erfindungsgemäße Beschichtungsanlage nicht nur besonders gut zum Lackieren von Kraftfahrzeug-Stoßfängern, wie vorstehend beschrieben wurde. Vielmehr umfasst die Erfindung auch allgemein den Einsatz dieser Beschichtungsanlage zur Lackierung von langgestreckten Bauteilen, wie beispielsweise Kraftfahrzeug-Schwellern. Darüber hinaus können mit der erfindungsgemäßen Beschichtungsanlage auch Flugzeugbauteile lackiert werden, wie beispielsweise Leitwerke, Flügel, Flugzeugrümpfe oder Teile davon. Ferner eignet sich die erfindungsgemäße Beschichtungsanlage auch gut zu Lackierung von Bauteilen von Windkraftanlagen, wie beispielsweise Rotorblätter, Türme oder Gondeln von Windkraftanlagen. Weiterhin kann die erfindungsgemäße Lackieranlage auch einfach eingesetzt werden, um Kraftfahrzeugkarosserien oder deren Teile zu lackieren. Schließlich umfasst der im Rahmen der Erfindung verwendete Begriff eines zu lackierenden Bauteils auch allgemein Kunststoffbauteile, wie beispielsweise Kotflügel und Spoiler.

Andere vorteilhafte Weiterbildungen der Erfindung sind in den Unteransprüchen gekennzeichnet oder werden nachstehend zusammen mit der Beschreibung des bevorzugten Ausführungsbeispiels der Erfindung anhand der Figuren näher erläutert. Es zeigen:
- Figuren 1 und 2: verschiedene Perspektivansichten einer erfindungsgemäßen Lackierkabine zur Lackierung von Kraftfahrzeug-Stoßfängern,
- Figur 3: eine Rückansicht der Lackierkabine aus den Figuren 1 und 2,
- Figur 4: eine Aufsichtsdarstellung der Lackierkabine aus den Figuren 1 bis 3,
- Figur 5: eine vergrößerte Perspektivdarstellung eines Teils der Lackierkabine aus den Figuren 1 bis 5, wobei eine geöffnete Wartungsklappe dargestellt ist, sowie
- Figur 6: eine seitliche Detailansicht der Lackierkabine aus den Figuren 1 bis 5 im Bereich einer Bedienungsplattform der Lackierkabine.

Die Zeichnungen zeigen ein bevorzugtes Ausführungsbeispiel einer erfindungsgemäßen Lackierkabine 1 zur Lackierung von Kraftfahrzeug-Stoßfängern 2, wobei die Kraftfahrzeug-Stoßfänger 2 auf einem Gestell 3 (engl. "Skid") entlang einem linearen Transportweg 4 in Pfeilrichtung durch die Lackierkabine 1 transportiert werden.

In Transportrichtung vor und hinter der Lackierkabine 1 können weitere Bearbeitungsstationen (z.B. eine Trocknerstation) angeordnet sein, die jedoch zur Vereinfachung nicht dargestellt sind.

Die Lackierkabine 1 ist als Reinraum ausgestaltet und weist einen Rahmen 5 auf, in den auf allen Seiten durchgängig Fensterscheiben 6 eingesetzt sind. Dies bietet zum einen den Vorteil, dass der im Inneren der Lackierkabine 1 ablaufende Lackierprozess von außen durch Bedienungspersonen 7-9 beobachtet werden kann. Zum anderen wir durch die durchgängige Verglasung ein Reinraumkonzept realisiert, da die Lackierkabine 1 keine Öffnungen aufweist, durch die Schmutz in die Lackierkabine 1 eindringen kann.

Die Lackierkabine 1 weist eine untere Bedienebene 10 und eine obere Wartungsebene 11 auf, wie insbesondere aus Figur 3 ersichtlich ist.

Die untere Bedienebene 10 weist in diesem Ausführungsbeispiel eine Höhe von 1,45 m auf und dient zur Aufnahme des Transportwegs 4 mit den Gestellen 3 und den daran aufgehängten Kraftfahrzeug-Stoßfängern 2.

Die obere Wartungsebene 11 weist in diesem Ausführungsbeispiel eine Höhe von 1,2 m auf. In der oberen Wartungsebene 11 der Lackierkabine 1 ist einlaufseitig ein linearer Verfahrweg 12 für einen mehrachsigen Lackierroboter 13 mit einem zugehörigen Versorgungsschrank 14 angeordnet.

An der Auslaufseite der Lackierkabine 1 befindet sich in der oberen Wartungsebene 11 ein weiterer linearer Verfahrweg 15 für einen weiteren mehrachsigen Lackierroboter 16 mit einem zugehörigen Versorgungsschrank 17.

Die stirnseitige Anbringung der Lackierroboter 13, 16 an der Einlaufseite bzw. Auslaufseite der Lackierkabine 1 und die Aufstellung der Versorgungsschränke 14, 17 in der gleichen Wartungsebene 11 wie die Lackierroboter 13, 16 ermöglicht vorteilhaft ein durchgängiges Reinraumkonzept in der Lackierkabine 1.

Die Bedienungspersonen 7-9 können sich hierbei auf zwei Plattformen 18, 19 für die Bedienebene 10 bzw. für die Wartungsebene 11 der Lackierkabine 1 bewegen.

Die obere Plattform 18 erstreckt sich hierbei über den gesamten Umfang der Lackierkabine 1, so dass die Bedienungspersonen 7, 9 die Lackierkabine 1 aus allen Richtungen einsehen können.

Die untere Plattform 19 erstreckt sich dagegen lediglich entlang den Längsseiten der Lackierkabine 1, so dass die Bedienungsperson 8 die Lackierkabine 1 nur von der Seite einsehen kann.

Zur Lackierung der Kraftfahrzeug-Stoßfänger 2 werden diese entlang dem Transportweg 4 in die Lackierkabine 1 transportiert, bis sich das Gestell 3 unter dem Lackierroboter 13 bzw. 16 befindet. Anschließend lackiert der Lackierroboter 13 den Kraftfahrzeug-Stoßfänger 2 auf seiner gesamten Länge ("von Ohr zu Ohr"), wobei der Lackierroboter 13 entlang dem Verfahrweg 12 verfahren wird. Der andere Lackierroboter 16 arbeitet hierbei entsprechend.

Darüber hinaus ermöglicht die erfindungsgemäße Lackierkabine 1 eine Wartung der Lackierroboter 13, 16. Hierzu befindet sich in der Seitenwand der Lackierkabine 1 eine Wartungsklappe 20, die durch eine Tür 21 verschließbar ist. Die Wartungsklappe 20 grenzt hierbei seitlich an eine Endstellung des Verfahrwegs 15 des Lackierroboters 16 an, was bei dem gegenüberliegenden Lackierroboter 13 entsprechend gestaltet ist und deshalb nicht weiter beschrieben wird. Zu Wartungszwecken wird der Lackierroboter 16 also entlang dem Verfahrweg 15 in die in Figur 1 gezeigte Wartungsposition gefahren, in welcher der Lackierroboter 16 unmittelbar an die Wartungsklappe 20 angrenzt. Anschließend öffnet die Bedienungsperson 9 die Tür 21 der Wartungsklappe 20 und der Lackierroboter 16 fährt dann das verwendete Applikationsgerät, wie beispielsweise einen Rotationszerstäuber, aus der Wartungsklappe 20 heraus aus der Lackierkabine 1. Die Wartungsperson 9 kann dann das Applikationsgerät außerhalb der Lackierkabine 1 warten ohne die Lackierkabine 1 hierfür betreten zu müssen.

Schließlich ist noch zu erwähnten, dass unter den Lackierrobotern 13, 16 jeweils eine Wasserwanne 22, 23 angeordnet ist, wobei die Wasserwanne 22 bzw. 23 verhindert, dass überschüssiges Beschichtungsmittel (engl. "Overspray") nach unten herabtropft.

Die Erfindung ist nicht auf das vorstehend beschriebene bevorzugte Ausführungsbeispiel der Erfindung beschränkt. Vielmehr ist eine Vielzahl von Varianten und Abwandlungen gemäβ der Ansprüche möglich.

### Bezugszeichenliste:

- 1: Lackierkabine
- 2: Kraftfahrzeug-Stoßfänger
- 3: Gestell
- 4: Transportweg
- 5: Rahmen
- 6: Fensterscheiben
- 7-9: Bedienungspersonen
- 10: Bedienebene
- 11: Wartungsebene
- 12: Verfahrweg
- 13: Lackierroboter
- 14: Versorgungsschrank
- 15: Verfahrweg
- 16: Lackieroboter
- 17: Versorgungsschrank
- 18, 19: Plattformen
- 20: Wartungsklappe
- 21: Tür
- 22, 23: Wasserwanne

## Patentansprüche

1. Lackieranlage, insbesondere für langgestreckte Bauteile, wie beispielsweise Kraftfahrzeug-Stoßfänger, Kraftfahrzeug-Schweller oder für Bauteile von Flugzeugen und Windkraftanlagen, mit
a) einem Transportweg (4) zum Transportieren von zu lackierenden Bauteilen (2) durch die Lackieranlage,
b) einem Lackierroboter (13, 16) zur Lackierung der Bauteile (2) und
c) einem Verfahrweg (12, 15) zur Positionierung des Lackierroboters (13, 16) entlang dem Verfahrweg (12, 15), wobei der Verfahrweg (12, 15) des Lackierroboters (13, 16) quer zu dem Transportweg (4) für die zu lackierenden Bauteile (2) verläuft, sowie mit
d) einer Lackierkabine (1),
**dadurch gekennzeichnet,**
e) **dass** die Lackierkabine (1) zwei übereinander liegende Ebenen (10, 11) aufweist, nämlich
e1) eine untere Bedienebene (10), in der Bedienungspersonal (8) die Lackieranlage bedienen kann mit einer unteren Plattform (19) für die untere Bedienebene (10), auf der sich das Bedienungspersonal (8) bewegen kann, und
e2) eine obere Wartungsebene (11), in der Wartungspersonal (7, 9) die Lackieranlage warten kann mit einer oberen Plattform (18) für die obere Wartungsebene (11), auf der sich das Wartungspersonal (7, 9) bewegen kann,
f) **dass** der Transportweg (4) mit den zu lackierenden Bauteilen (2) in der unteren Bedienebene (10) angeordnet ist,
g) **dass** der Verfahrweg (12, 15) mit dem Lackierroboter (13, 16) in der oberen Wartungsebene (11) angeordnet ist.

2. Lackieranlage nach Anspruch 1, **dadurch gekennzeichnet, dass** die zu lackierenden Bauteile (2) langgestreckt und quer zu dem Transportweg (4) und/oder parallel zu dem Verfahrweg (12, 15) des Lackierroboters (13, 16) ausgerichtet sind.

3. Lackieranlage nach einem der vorhergehenden Ansprüche, **dadurch gekennzeichnet, dass** der Verfahrweg (12, 15) mit dem Lackierroboter (13, 16) oberhalb des Transportwegs (4) mit den zu lackierenden Bauteilen (2) angeordnet ist.

4. Lackieranlage nach einem der vorhergehenden Ansprüche, **dadurch gekennzeichnet, dass** der Transportweg (4) und der Verfahrweg (12, 15) jeweils linear und/oder im Wesentlichen rechtwinklig zueinander ausgerichtet sind.

5. Lackieranlage nach einem der vorhergehenden Ansprüche, **gekennzeichnet durch** eine Auffangwanne (22, 23), die unter dem Lackierroboter (13, 16) angeordnet ist, um die zu lackierenden Bauteile (2) auf dem Transportweg (4) vor einer Verschmutzung von oben zu schützen.

6. Lackierroboter nach einem der vorhergehenden Ansprüche, **dadurch gekennzeichnet, dass** der Transportweg (4) unter dem Lackierroboter (13, 16) in einem Tunnel verläuft, um die zu lackierenden Bauteile (2) auf dem Transportweg (4) vor einer Verschmutzung von oben zu schützen.

7. Lackieranlage nach einem der vorhergehenden Ansprüche, **dadurch gekennzeichnet, dass** der Lackierroboter (13, 16) in einer Lackierkabine (1) angeordnet ist, wobei der Verfahrweg (12, 15) mit dem Lackierroboter (13, 16) in der Lackierkabine (1) einlaufseitig und/oder auslaufseitig und/oder dazwischen, insbesondere mittig, angeordnet ist.

8. Lackieranlage nach einem der vorhergehenden Ansprüche, **dadurch gekennzeichnet, dass** der Lackierroboter (13, 16) in einer Lackierkabine (1) angeordnet ist, die eine verschließbare Wartungsklappe (20) aufweist, wobei die Wartungsklappe (20) im geöffneten Zustand eine Wartung des Lackierroboters (13, 16) ermöglicht.

9. Lackieranlage nach Anspruch 8, **dadurch gekennzeichnet, dass** die Wartungsklappe (20) seitlich in der Lackierkabine (1) angeordnet ist und der Verfahrweg (12, 15) für den Lackierroboter (13, 16) eine Wartungsposition aufweist, in welcher der Lackierroboter (13, 16) an die Wartungsklappe (20) angrenzt.

10. Lackieranlage nach Anspruch 8 oder 9, **dadurch gekennzeichnet, dass** der Lackierroboter (13, 16) Applikationstechnik, insbesondere ein Applikationsgerät oder einen Farbwechsler, trägt, die von dem Lackierroboter (13, 16) durch die geöffnete Wartungsklappe (20) aus der Lackierkabine (1) heraus gehalten werden kann, um die Applikationstechnik außerhalb der Lackierkabine (1) zu warten.

11. Lackieranlage nach einem der vorhergehenden Ansprüche, **gekennzeichnet durch** eine Lackierkabine (1), **durch** die der Transportweg (4) für die zu lackierenden Bauteile (2) hindurch geht, wobei der Verfahrweg (12, 15) für den Lackierroboter eine innerhalb der Lackierkabine (1) befindliche Lackierposition und eine außerhalb der Lackierkabine (1) befindliche Wartungsposition aufweist.

12. Lackieranlage nach einem der vorhergehenden Ansprüche, **dadurch gekennzeichnet, dass** ein Versorgungsschrank (14, 17) für den Lackierroboter (13, 16) in der oberen Wartungsebene (11) angeordnet ist.

13. Lackieranlage nach einem der vorhergehenden Ansprüche, **gekennzeichnet durch**
a) eine Lackierkabine (1) mit zumindest teilweise durchsichtigen Wänden (6) und/oder Fenstern und
b) mindestens eine begehbare Plattform (18, 19) zur Bedienung oder Wartung, wobei die Plattform (18, 19) seitlich an der Lackierkabine (1) angebracht ist.

14. Lackieranlage nach Anspruch 13, **dadurch gekennzeichnet, dass** seitlich an der Lackierkabine (1) übereinander zwei begehbare Plattformen (18, 19) angebracht sind.

15. Lackieranlage nach Anspruch 14, **dadurch gekennzeichnet, dass** sich die Plattform (18, 19)
a) über den gesamten Umfang der Lackierkabine (1) oder
b) nur entlang der Längsseiten der Lackierkabine (1) oder
c) nur entlang der Stirnseiten der Lackierkabine (1)
erstreckt.

16. Lackierverfahren, insbesondere zur Lackierung von langgestreckten Bauteilen, wie beispielsweise Kraftfahrzeug-Stoßfängern, Kraftfahrzeug-Schwellern oder für Bauteile von Flugzeugen und Windkraftanlagen, mit den folgenden Schritten:
a) Transportieren eines Bauteils (2) entlang einem Transportweg (4) durch eine Lackierkabine (1) einer Lackieranlage,
b) Lackieren des Bauteils (2) durch einen Lackierroboter (13, 16),
c) Verfahren des Lackierroboters (13, 16) entlang einem Verfahrwegs (12, 15) zur Positionierung des Lackierroboters (13, 16), wobei der Lackierroboter (13, 16) quer zu dem Transportweg (4) verfahren wird,
**gekennzeichnet durch** folgende Schritte:
d) Bedienen der Lackieranlage **durch** Bedienungspersonal (8) in einer unteren Bedienebene (10) der Lackierkabine (1) mit einer unteren Plattform (19) für die untere Bedienebene (10), auf der sich das Bedienungspersonal (8) bewegen kann, wobei der Transportweg (4) mit den zu lackierenden Bauteilen (2) in der unteren Bedienebene (10) angeordnet ist,
e) Warten der Lackieranlage **durch** Wartungspersonal (7, 9) in einer oberen Wartungsebene (11) der Lackierkabine (1) mit einer oberen Plattform (18) für die obere Wartungsebene (11), auf der sich das Wartungspersonal (7, 9) bewegen kann, wobei der Verfahrweg (12, 15) mit dem Lackierroboter (13, 16) in der oberen Wartungsebene (11) angeordnet ist.

17. Lackierverfahren nach Anspruch 16, **dadurch gekennzeichnet, dass** Lackierroboter (13, 16) oberhalb des zu lackierenden Bauteils (2) angeordnet ist.

18. Lackierverfahren nach einem der Ansprüche 16 bis 17, **dadurch gekennzeichnet, dass** der Transportweg (4) und der Verfahrweg (12, 15) jeweils linear und/oder im Wesentlichen rechtwinklig zueinander ausgerichtet sind.

19. Lackierverfahren nach einem der Ansprüche 16 bis 18, **dadurch gekennzeichnet, dass** Overspray oder von dem Lackierroboter (13, 16) herrührende Verschmutzung mindestens teilweise von einer Auffangwanne (22, 23) aufgefangen wird.

20. Lackierverfahren nach einem der Ansprüche 16 bis 19, **dadurch gekennzeichnet, dass** die zu lackierenden Bauteile auf dem Transportweg zumindest unter dem Lackierroboter in einem Tunnel transportiert werden, um eine Verschmutzung durch den darüber befindlichen Lackierroboter zu vermeiden.

21. Lackierverfahren nach einem der Ansprüche 16 bis 20, **dadurch gekennzeichnet, dass** das zu lackierende Bauteil (2) langgestreckt ist und während des Transports und der Lackierung und/oder einer anschließenden Trocknung quer zu dem Transportweg (4) und im Wesentlichen parallel zu dem Verfahrweg (12, 15) des Lackierroboters (13, 16) ausgerichtet ist.

22. Lackierverfahren nach einem der Ansprüche 16 bis 21, **gekennzeichnet durch** folgenden Schritt:
Transportieren des lackierten Bauteils (2) zu einer Trocknerstation, um das Bauteil (2) nach dem Lackieren zu trocknen, wobei das Bauteil (2) zwischen der Lackierung und der Trocknung nicht gedreht wird.

23. Lackierverfahren nach einem der Ansprüche 16 bis 22, **dadurch gekennzeichnet, dass** der Lackierroboter (13, 16) während des Lackierens entlang dem Verfahrweg (12, 15) verfahren wird, um das Bauteil (2) auf seiner gesamten Länge zu lackieren, wobei der Lackierroboter (13, 16) vorzugsweise während der gesamten Bewegung lackiert.

24. Lackierverfahren nach einem der Ansprüche 16 bis 23, **gekennzeichnet durch** folgenden Schritt:
Wartung des Lackierroboters (13, 16) **durch** eine zu öffnende Wartungsklappe (20) in einer Lackierkabine (1).

25. Lackierverfahren nach einem der Ansprüche 16 bis 24, **gekennzeichnet durch** folgenden Schritt:
Verfahren des Lackierroboters (13, 16) entlang dem Verfahrweg (12, 15) in eine an die Wartungsklappe (20) angrenzende Wartungsposition innerhalb der Lackierkabine (1) oder in eine außerhalb der Lackierkabine (1) befindliche Wartungsposition, um den Lackierroboter (13, 16) zu warten.

26. Lackierverfahren nach Anspruch 24 oder 25, **dadurch gekennzeichnet, dass** der Lackierroboter (13, 16) an dem Lackierroboter (13, 16) montierte Applikationstechnik, insbesondere ein Applikationsgerät oder einen Farbwechsler, zur Wartung durch die Wartungsklappe (20) hindurch aus der Lackierkabine (1) heraus hält, so dass die Applikationstechnik außerhalb der Lackierkabine (1) gewartet wird.

## Claims

1. A paint shop, particularly for elongate components, such as motor vehicle bumpers, motor vehicle sills, or for aircraft and wind turbine components, with:
a) a transport path (4) for conveying components (2) to be painted through the paint shop;
b) a painting robot (13, 16) for painting the components (2) and
c) a travel path (12, 15) to position the painting robot (13, 16) along the travel path (12, 15), wherein the travel path (12, 15) of the painting robot (13, 16) extends transverse to the transport path (4) for the components (2) to be painted, and with
d) a paint cabin (1),
**characterized**
e) **in that** the paint cabin (1) comprises two levels (10, 11), one above the other, namely
e1) a lower operating level (10), on which operating staff (8) can operate the paint shop comprising a lower platform (19) for the lower operating level (10), on which the operating staff (8) can move, and
e2) an upper maintenance level (11), on which maintenance staff (7, 9) can service the paint shop, comprising an upper platform (18) for the upper maintenance level (11), on which the maintenance staff (7, 9) can move,
f) **in that** the transport path (4) with the components (2) to be painted is located on the lower level (10),
g) **in that** the travel path (12, 15) with the painting robot (13, 16) is located on the upper level (11).

2. The paint shop according to claim 1, **characterized in that** the components (2) to be painted are elongate and aligned transverse to the transport path (4) and/or parallel to the travel path (12, 15) of the painting robot (13, 16).

3. The paint shop according to any one of the preceding claims, **characterized in that** the travel path (12, 15) with the painting robot (13, 16) is located above the transport path (4) with the components (2) to be painted.

4. The paint shop according to any one of the preceding claims, **characterized in that** the transport path (4) and the travel path (12, 15) are both linear and/or aligned mainly at right angles to each other.

5. The paint shop according to any one of the preceding claims, **characterized by** a drip tray (22, 23) located below the painting robot (13, 16), to protect the components (2) to be painted on the transport path (4) from contamination from above.

6. The painting robot according to any one of the preceding claims, **characterized in that** the transport path (4) extends in a tunnel beneath the painting robot (13, 16), to protect the components (2) to be painted on the transport path (4) from contamination from above.

7. The paint shop according to any one of the preceding claims, **characterized in that** the painting robot (13, 16) is located in a paint cabin (1), whereby the travel path (12, 15) is located with the painting robot (13, 16) at the entrance and/or exit of the paint cabin (1), and/or between them, particularly in the centre.

8. The paint shop according to any one of the preceding claims, **characterized in that** the painting robot (13, 16) is located in a paint cabin (1) which has a closeable maintenance aperture (20), whereby the maintenance aperture (20) facilitates maintenance of the painting robot (13, 16) when open.

9. The paint shop according to claim 8, **characterized in that** the maintenance aperture (20) is located at the side of the paint cabin (1) and the travel path (12, 15) has a maintenance position for the painting robot (13, 16) in which the painting robot (13, 16) is adjacent to the maintenance aperture (20).

10. The paint shop according to claim 8 or 9, **characterized in that** the painting robot (13, 16) carries an application system, particularly an application device or a colour changer, which can be extended outside the paint cabin (1) through the open maintenance aperture (20) by the painting robot (13, 16), so that the application system may be serviced outside the paint cabin (1).

11. The paint shop according to any one of the preceding claims, **characterized by** a paint cabin (1), through which the transport path (4) for the components to be painted extends, where the travel path (12, 15) for the painting robot has a painting position inside the paint cabin (1) and a servicing position outside the paint cabin (1).

12. The paint shop according to any one of the preceding claims, **characterized in that** a supply cabinet (14, 17) for the painting robot (13, 16) is located on the upper maintenance level (11).

13. The paint shop according to any one of the preceding claims, **characterized by**:
a) a paint cabin (1) with at least partial transparent walls (6) and/or windows, and
b) at least one accessible catwalk (18, 19) for operation or maintenance, whereby the catwalk (18, 19) is mounted on the side of the paint cabin (1).

14. The paint shop according to claim 13, **characterized in that** two accessible catwalks (18, 19), one above the other, are affixed to the side of the paint cabin (1).

15. The paint shop according to claim 14, **characterized in that** the catwalk (18, 19) extends:
a) around the entire perimeter of the paint cabin (1), or
b) only along the long sides of the paint cabin (1), or
c) only along the short sides of the paint cabin (1).

16. A painting method, particularly for painting elongate components, such as, for example, motor vehicle bumpers, motor vehicle sills, or aircraft and wind turbine components, with the following stages:
a) Transporting a component (2) along a transport path (4) through a paint cabin (1) of a paint shop;
b) painting the component (2) by a painting robot (13, 16),
c) moving the painting robot (13, 16) along a travel path (12, 15) to position the painting robot (13, 16), wherein the painting robot (13, 16) is moved transverse to the transport path (4),
**characterized by** the following steps:
d) operating the paint shop by operating staff (8) in a lower operating level (10) of the paint cabin (1), comprising a lower platform (19) for the lower operating level (10), on which the operating staff (8) can move, wherein the transport path (4) with the components (2) to be painted is located on the lower level (10),
e) maintenance of the paint shop by maintenance staff (7, 9) in an upper maintenance level (11) of the paint cabin (1), comprising an upper platform (18) for the upper maintenance level (11), on which the maintenance staff (7, 9) can move, wherein the travel path (12, 15) with the painting robot (13, 16) is located on the upper maintenance level (11).

17. The painting method according to claim 16, **characterized in that** the painting robot (13, 16) is located above the component (2) to be painted.

18. The painting method according to any one of claims 16 to 17, **characterized in that** the transport path (4) and the travel path (12, 15) are both linear and/or aligned mainly at right angles to each other.

19. The painting method according to any one of claims 16 to 18, **characterized in that** overspray or contamination from the painting robot (13, 16) is trapped at least in part by a drip tray (22, 23).

20. The painting method according to any one of claims 16 to 19, **characterized in that** the components to be painted on the transport path are at least conveyed in a tunnel below the painting robot, to avoid contamination by the painting robot located above.

21. The painting method according to any one of claims 16 to 20, **characterized in that** the component (2) to be painted is elongate and is aligned transverse to the transport path (4) and mainly parallel to the travel path (12, 15) of the painting robot (13, 16) during conveying and painting and/or subsequent drying.

22. The painting method according to any one of claims 16 to 21, **characterized by** the following stage:
Transporting of the painted component (2) to a dryer, to dry the component (2) after painting, in which the component (2) is not turned between painting and drying.

23. The painting method according to any one of claims 16 to 22, **characterized in that** the painting robot (13, 16) is moved along the travel path (12, 15) during painting to paint the component (2) throughout its entire length, in which the painting robot (13, 16) preferably carries out painting throughout the entire movement.

24. The painting method according to any one of claims 16 to 23, **characterized by** the following stage:
Servicing of the painting robot (13, 16) through an openable maintenance aperture (20) in a paint cabin (1).

25. The painting method according to any one of claims 16 to 24, **characterized by** the following stage:
Movement of the painting robot (13, 16) along the travel path (12, 15) into a servicing position adjoining the maintenance aperture (20) inside the paint cabin (1) or into a servicing position located outside the paint cabin (1), to service the painting robot (13, 16).

26. The painting method according to claim 24 or 25, **characterized in that** the painting robot (13, 16) extends the application system mounted on the painting robot (13, 16), particularly an application device or colour changer, out of the paint cabin (1) through the maintenance aperture (20) for servicing, so that the application system is serviced outside the paint cabin (1).

## Revendications

1. Installation de peinture, en particulier pour des pièces allongées, telles que des pare-chocs de véhicules, des seuils de porte de véhicules ou des pièces pour avions et éoliennes, comportant
a) une voie de transport (4) pour transporter les pièces (2) à revêtir de peinture à travers l'installation de peinture,
b) un robot (13, 16) destiné à appliquer la peinture sur les pièces (2), et
c) une voie de déplacement (12, 15) pour le positionnement du robot (13, 16) le long de la voie de déplacement (12, 15), ladite voie de déplacement (12, 15) du robot (13, 16) étant orientée transversalement à la voie de transport (4) pour les pièces (2) à revêtir, ainsi que
d) une cabine de peinture (1),
**caractérisée**
e) **en ce que** la cabine de peinture (1) comporte deux niveaux (10, 11) situés l'un au-dessus de l'autre, à savoir
e1) un niveau d'exploitation (10) inférieur, dans lequel le personnel de service (8) peut assurer le fonctionnement de l'installation de peinture avec une plate-forme inférieure (19) pour le niveau d'exploitation (10) inférieur, sur laquelle le personnel de service (8) peut se déplacer, et
e2) un niveau de maintenance (11) supérieur, dans lequel le personnel de maintenance (7, 9) peut assurer les travaux de maintenance de l'installation de peinture avec une plate-forme supérieure (18) pour le niveau de maintenance (11) supérieur, sur laquelle le personnel de maintenance (7, 9) peut se déplacer,
f) **en ce que** la voie de transport (4) avec les pièces (2) à revêtir est disposée dans le niveau d'exploitation (10) inférieur,
g) **en ce que** la voie de déplacement (12, 15) avec le robot (13, 16) est disposée dans le niveau de maintenance (11) supérieur.

2. Installation de peinture selon la revendication 1, **caractérisée en ce que** les pièces (2) à revêtir sont allongées et sont orientées transversalement à la voie de transport (4) et/ou parallèlement à la voie de déplacement (12, 15) du robot (13, 16).

3. Installation de peinture selon l'une quelconque des revendications précédentes, **caractérisée en ce que** la voie de déplacement (12, 15) avec le robot (13, 16) est disposée au-dessus de la voie de transport (4) avec les pièces (2) à revêtir.

4. Installation de peinture selon l'une quelconque des revendications précédentes, **caractérisée en ce que** la voie de transport (4) et la voie de déplacement (12, 15) sont orientées chacune linéairement et/ou sensiblement perpendiculairement l'une à l'autre.

5. Installation de peinture selon l'une quelconque des revendications précédentes, **caractérisée par** une cuve de réception (22, 23) qui est disposée sous le robot (13, 16) afin de protéger sur la voie de transport (4) les pièces (2) à revêtir contre les salissures tombant du haut.

6. Robot de peinture selon l'une quelconque des revendications précédentes, **caractérisé en ce que**, en dessous du robot (13, 16), la voie de transport (4) passe dans un tunnel, afin de protéger sur la voie de transport (4) les pièces (2) à revêtir contre les salissures tombant du haut.

7. Installation de peinture selon l'une quelconque des revendications précédentes, **caractérisée en ce que** le robot (13, 16) est disposé dans une cabine de peinture (1), la voie de déplacement (12, 15) avec le robot (13, 16) étant disposée dans la cabine de peinture (1) du côté entrée et/ou du côté sortie et/ou entre ceux-ci, en particulier au centre.

8. Installation de peinture selon l'une quelconque des revendications précédentes, **caractérisée en ce que** le robot (13, 16) est disposé dans une cabine de peinture (1) qui comporte une trappe de maintenance (20) apte à être fermée, ladite trappe de maintenance (20) en position ouverte permettant d'effectuer des travaux de maintenance sur le robot (13, 16).

9. Installation de peinture selon la revendication 8, **caractérisée en ce que** la trappe de maintenance (20) est agencée dans un côté de la cabine de peinture (1), et la voie de déplacement (12, 15) pour le robot (13, 16) comporte une position de maintenance, dans laquelle le robot (13, 16) est adjacent à la trappe de maintenance (20).

10. Installation de peinture selon la revendication 8 ou 9, **caractérisée en ce que** le robot (13, 16) porte la technique d'application, en particulier un appareil d'application ou un changeur de couleur, laquelle peut être maintenue par le robot (13, 16) hors de la cabine de peinture (1) à travers la trappe de maintenance (20) ouverte, afin de pouvoir effectuer des travaux de maintenance sur ladite technique d'application.

11. Installation de peinture selon l'une quelconque des revendications précédentes, **caractérisée par** une cabine de peinture (1), à travers laquelle passe la voie de transport (4) pour les pièces (2) à revêtir, la voie de déplacement (12, 15) pour le robot (13, 16) possédant une position de peinture située à l'intérieur de la cabine de peinture (1) et une position de maintenance située à l'extérieur de la cabine de peinture (1).

12. Installation de peinture selon l'une quelconque des revendications précédentes, **caractérisée en ce qu'**une armoire d'alimentation (14, 17) pour le robot (13, 16) est montée dans le niveau de maintenance (11) supérieur.

13. Installation de peinture selon l'une quelconque des revendications précédentes, **caractérisée par**
a) une cabine de peinture (1) comportant des parois (6) au moins partiellement transparentes et/ou des fenêtres, et
b) au moins une plate-forme (18, 19) praticable pour les travaux d'exploitation ou les travaux de maintenance, ladite plate-forme (18, 19) étant montée latéralement à la cabine de peinture (1).

14. Installation de peinture selon la revendication 13, **caractérisée en ce que** deux plates-formes (18, 19) praticables sont montées l'une au-dessus de l'autre latéralement à la cabine de peinture (1).

15. Installation de peinture selon la revendication 14, **caractérisée en ce que** la plate-forme (18, 19) s'étend
a) sur tout le pourtour de la cabine de peinture (1), ou
b) seulement le long des côtés longitudinaux de la cabine de peinture (1), ou
c) seulement le long des côtés frontaux de la cabine de peinture (1).

16. Procédé de peinture, en particulier pour revêtir de peinture des pièces allongées, telles que des pare-chocs de véhicules, des seuils de porte de véhicules ou des pièces pour avions et éoliennes, comportant les étapes suivantes :
a) transport d'une pièce (2) le long de la voie de transport (4) à travers une cabine de peinture (1) d'une installation de peinture,
b) application d'une peinture sur la pièce (2) par un robot (13, 16),
c) déplacement du robot (13, 16) le long d'une voie de déplacement (12, 15) pour le positionnement du robot (13, 16), ledit robot (13, 16) étant déplacé transversalement à la voie de transport (4),
**caractérisé par** les étapes suivantes :
d) exploitation de l'installation de peinture par le personnel de service (8) dans un niveau d'exploitation (10) inférieur de la cabine de peinture (1), avec une plate-forme inférieure (19) pour le niveau d'exploitation (10) inférieur, sur laquelle le personnel de service (8) peut se déplacer, la voie de transport (4) avec les pièces (2) à revêtir étant agencée dans le niveau d'exploitation (10) inférieur,
e) maintenance de l'installation de peinture par le personnel de maintenance (7, 9) dans un niveau de maintenance (11) supérieur de la cabine de peinture (1), avec une plate-forme supérieure (18) pour le niveau de maintenance (11) supérieur, sur laquelle le personnel de maintenance (7, 9) peut se déplacer, la voie de déplacement (12, 15) avec le robot (13, 16) étant agencée dans le niveau de maintenance (11) supérieur.

17. Procédé de peinture selon la revendication 16, **caractérisé en ce que** le robot (13, 16) est disposé au-dessus de la pièce (2) à revêtir.

18. Procédé de peinture selon l'une quelconque des revendications 16 à 17, **caractérisé en ce que** la voie de transport (4) et la voie de déplacement (12, 15) sont orientées chacune linéairement et/ou sensiblement perpendiculairement l'une à l'autre.

19. Procédé de peinture selon l'une quelconque des revendications 16 à 18, **caractérisé en ce que** les excès de projection de peinture ou les salissures tombant du robot (13, 16) sont reçus au moins en partie dans une cuve de réception (22, 23).

20. Procédé de peinture selon l'une quelconque des revendications 16 à 19, **caractérisé en ce que** les pièces à revêtir sont transportées sur la voie de transport dans un tunnel au moins en dessous du robot, afin d'empêcher un encrassement des pièces par le robot agencé au-dessus.

21. Procédé de peinture selon l'une quelconque des revendications 16 à 20, **caractérisé en ce que** la pièce (2) à revêtir est allongée et pendant le transport et le processus de peinture et/ou pendant un séchage consécutif est orientée transversalement à la voie de transport (4) et sensiblement parallèlement à la voie de déplacement (12, 15) du robot (13, 16).

22. Procédé de peinture selon l'une quelconque des revendications 16 à 21, **caractérisé par** l'étape suivante :
transport de la pièce (2) revêtue de peinture vers un poste de séchage pour sécher la pièce (2) après le processus de peinture, ladite pièce (2) n'ayant subi aucune rotation entre le processus de peinture et le séchage.

23. Procédé de peinture selon l'une quelconque des revendications 16 à 22, **caractérisé en ce que** le robot (13, 16) est déplacé le long de la voie de déplacement (12, 15) pendant le processus de peinture, afin de pouvoir appliquer la peinture sur toute la longueur de la pièce (2), ledit robot (13, 16) appliquant la peinture de préférence pendant la totalité de son déplacement.

24. Procédé de peinture selon l'une quelconque des revendications 16 à 23, **caractérisé par** l'étape suivante :
maintenance du robot (13, 16) à travers une trappe de maintenance (20) ouverte dans une cabine de peinture (1).

25. Procédé de peinture selon l'une quelconque des revendications 16 à 24, **caractérisé par** l'étape suivante :
déplacement du robot (13, 16) le long de la voie de déplacement (12, 15) dans une position de maintenance adjacente à la trappe de maintenance (20) à l'intérieur de la cabine de peinture (1) ou dans une position de maintenance située à l'extérieur de la cabine de peinture (1), afin d'effectuer des travaux de maintenance sur le robot (13, 16).

26. Procédé de peinture selon la revendication 24 ou 25, **caractérisé en ce qu'**une technique d'application, en particulier un appareil d'application ou un changeur de couleur, montée sur le robot (13, 16), est maintenue par le robot (13, 16), à des fins de maintenance, hors de la cabine de peinture (1) à travers la trappe de maintenance (20), de telle sorte que des travaux de maintenance peuvent être effectués sur la technique d'application en dehors de la cabine de peinture (1).
